# EUROPÄISCHE PATENTSCHRIFT

(11) **EP 0 377 104 B1**
(45) Veröffentlichungstag und Bekanntmachung des Hinweises auf die Patenterteilung: **16.09.1992**
(21) Anmeldenummer: 89121363.9
(22) Anmeldetag: 18.11.1989
(51) Int. Cl.: F02M 39/00, F02M 65/00

(54) **Verfahren und Vorrichtung zum Anbau einer Einspritzpumpe an eine Brennkraftmaschine**
Method and apparatus to mount an injection pump on an internal-combustion engine
Procédé et dispositif de montage d'une pompe d'injection de combustible sur un moteur à combustion interne

(30) Priorität: 31.12.1988 DE 3844468
(43) Veröffentlichungstag der Anmeldung: 11.07.1990
(73) Patentinhaber: ROBERT BOSCH GMBH, 70442 Stuttgart (DE)
(72) Erfinder: Geyer, Gerhard, Dipl.-Ing., D-8000 München 83 (DE); Mendle, Johann, D-8059 Hörlkofen (DE); Schmid, Walter, D-8000 München 80 (DE); Zieglmaier, Wolfgang, Dipl.-Ing., D-8000 München 80 (DE); Riedl, Horst, D-8011 Kirchseeon (DE); Schubert, Klaus, Dipl.-Ing., D-8011 Zorneding (DE)

(56) Entgegenhaltungen:
- WO-A-87/00582
- DE-A- 3 602 513
- FR-A- 2 579 270
- GB-A- 2 069 099
- GB-A- 2 198 793

## Beschreibung

### Stand der Technik

Die Erfindung geht aus von einer Kraftstoffeinspritzpumpe, insbesondere einer Einzylinder-Einsteck-Kraftstoffeinspritzpumpe für Brennkraftmaschinen, vorzugsweise für mehrzylindrige Dieselbrennkraftmaschinen der im Oberbegriff des Anspruchs 1 definierten Gattung. Einzylinder-Einsteck-Kraftstoffeinspritzpumpen, kurz Einsteckpumpen genannt, werden vorteilhaft immer dann angewandt, wenn bei Brennkraftmaschinen der Aufwand für eine Reihen- oder Verteilereinspritzpumpe zu groß ist oder wenn durch Verwendung kurzer Druckleitungen und den damit erzielbaren besseren Einspritzbedingungen die Einspritzpumpen möglichst nahe an der Einspritzdüse des zugehörigen Brennkraftmaschinenzylinders montiert werden sollen.

Einsteckpumpen haben keinen eigenen Antrieb, sondern werden von einer brennkraftmaschineneigenen Nockenwelle angetrieben. Die Regelung der Einspritzmenge erfolgt dabei über eine brennkraftmaschineneigene Regelstange, die in Höhe des Fördermengenverstellgliedes der Einsteckpumpe unterhalb des zugehörigen Befestigungsflansches innerhalb des Pumpeneinpasses der Brennkraftmaschine liegt. Um bei mit Einsteckpumpen ausgerüsteten Mehrzylinder-Brennkraftmaschinen das recht umständliche individuelle Einstellen der angebauten Einsteckpumpen zu vermeiden und um das beliebige Austauschen von Einsteckpumpen ohne Nachjustierung zu gewährleisten, muß sichergestellt werden, daß alle an einer Brennkraftmaschine angebauten Einsteckpumpen, deren Fördermengenstellglieder über die Regelstange der Brennkraftmaschine miteinander gekoppelt und gemeinsam betätigt werden, in jeweils derselben Stellung ihrer Fördermengenverstellglieder auch dieselbe Kraftstoffeinspritzmenge fördern. Hierzu wird jede Einsteckpumpe bereits werkseitig mittels einer Prüfbank auf eine für alle Einsteckpumpen des gleichen Serientyps gleiche Sollfördermenge eingestellt und in dieser Einstellung das Fördermengenverstellglied blockiert. Nach Einbau der Einsteckpumpen in die Brennkraftmaschine und Kopplung der brennkraftmaschineneigenen Regelstange mit ihren Fördermengenverstellgliedern der Einsteckpumpen wird die Blockierung der Fördermengenverstellglieder wieder aufgehoben.

Durch die GB-A 2 198 793 ist eine Einsteckpumpe für mehrzylindrische Brennkraftmaschinen bekannt, die zum Voreinstellen der Sollfördermenge und Fixierung dieser Einstellposition bis zu ihrem Einbau in die Brennkraftmaschine eine Justiervorrichtung aufweist. Die Justiereinrichtung enthält ein am Pumpengehäuse gehaltenes Einstellglied mit einer längsdurchgehenden Führung, eine Fixiereinrichtung zum Festlegen des Einstellgliedes am Pumpengehäuse und einen durch die Führung hindurch und in ein Fördermengenverstellglied einsteckbaren Verriegelungsstift. Entsprechend dem Einstellverfahren der eingangs genannten Art ist zur Einstellung der Sollfördermenge der Verriegelungsstift mit dem Fördermengenverstellglied gekoppelt, die Aufnahme als im Pumpengehäuse drehbares Teil ausgeführt, in dem der Verriegelungsstift exzentrisch geführt ist und das nach erfolgter Einstellung durch bleibende Verformung unlösbar am .Pumpengehäuse arretiert wird.

Bei der bekannten Einsteckpumpe ist von Nachteil, daß der Aufwand für das Aufnahmeteil des Verriegelungsstiftes hoch ist und daß zur Einstellung der Kraftstoffeinspritzmenge durch entsprechende Zuordnung des Pumpenkolbens mit dem Fördermengenverstellglied zur Steuerbohrung des Pumpenzylinders es bei dem vorbekannten Verfahren notwendig ist, den Hochdruckanschluß mittels der Rohrverschraubung, die den Pumpenzylinder gegenüber dem Pumpengehäuse fixiert, zu lösen, die Drehlage des Pumpenzylinders relativ zum Pumpenkolben mittels eines exzentrischen Stellwerkzeugs bis zum Erreichen der gewünschten Fördermenge zu verändern und danach die Fixierung des Pumpenzylinders über das Wiederfestschrauben der Rohrverschraubung nochmals vorzunehmen.

Durch die hohen Dichtigkeitsanforderungen an diese Verbindung sind die Festschraubkräfte sehr hoch, was während des Festziehens eine unerwünschte Drehlageveränderung des Pumpenzylinders begünstigt, so daß ein erneuter Justiervorgang erforderlich werden kann. Wiederholtes Öffnen und Schließen der Hochdruckverschraubung erhöht den Herstellungsaufwand für die Pumpe und ist mit dem funktionellen Nachteil der möglichen Undichtheit des Hochdruckverbandes verknüpft. Die exakte Zuordnung der Drehlage zwischen Pumpenzylinder und Fördermengenverstellglied über die Stift-Nut-Verbindung setzt voraus, daß die Passung zwischen Stift und Nut spielfrei ist, was zu einem hohen Fertigungsaufwand zwingt.

### Vorteile der Erfindung

Das erfindungsgemäße Verfahren mit den im Kennzeichenteil des Patentanspruchs 1 angegebenen Verfahrensmerkmalen hat demgegenüber den Vorteil drastisch reduzierter Fertigungs- und Prüfkosten. Diese Kostenreduzierung wird dadurch erreicht, daß bei einer komplett montierten Einsteckpumpe bei der die Drehlage des Pumpenzylinders innerhalb des Pumpengehäuses nicht verstellt und deshalb auch nicht die Verschraubung des Pumpenzylinders im Pumpengehäuse mittels der Rohrverschraubung gelöst werden muß, denn in der hydraulischen Endprüfung wird die Solleinspritzmenge durch Verstellen des Fördermengenverstellglieds eingestellt und im gefundenen Einstellpunkt die zugehörige Lage des Fördermengenverstellglieds relativ zum Pumpengehäuse mittels eines Markierstifts einer Markiereinrichtung durch einen Körnereindruck am Fördermengenverstellglied bleibend markiert. In diese Markierung greift ein Absteckstift einer Fixiereinrichtung ein und fixiert damit das Fördermengenverstellglied. Damit ist es in wenig aufwendiger Weise möglich geworden, die Sollfördermenge festzuhalten, ohne daß Elemente des Hochdruckverbandes der Einsteckpumpe gelöst werden mußten. Durch dieses Verfahren wird eine pumpeninterne Fixierung verwirklicht, die ohne zusätzliche externe Maßnahmen am Pumpenprüfstand und an der Brennkraftmaschine, wie beispielsweise eine, die Drehlageneinstellung des Pumpenzylinders mittels eines Stellexzenters vornehmende Exzenterverstellung, auskommt und somit einer wirtschaftlichen Fertigung gerecht wird. Hinzu kommt, daß bei einer De- und Wiedermontage der Pumpe, beispielsweise bei einer Reparatur an der Brennkraftmaschine, die ursprüngliche Pumpengrundeinstellung auf einfache Weise exakt wiedergefunden werden kann.

Durch die in den weiteren Unteransprüchen aufgeführten Merkmale sind vorteilhafte Weiterbildungen und Verbesserungen des im Hauptanspruch angegebenen Verfahrens und der zugehörigen Vorrichtung und der Einspritzpumpe möglich. So erfolgt die Markierung des Fördermengenverstellglieds auf besonders rationelle Weise mittels des Markierstifts, der auch als Absteckstift für den Fixiervorgang einsetzbar, der austauschbar und wiederverwendbar ist und der nach dem Anbau der Einsteckpumpe an die Brennkraftmaschine unter erfolgtem Ankoppeln der brennkraftmaschineneigenen Regelstange an das Fördermengenverstellglied an der Einsteckpumpe nicht mehr an der Einsteckpumpe verbleiben muß. Bei einer Einsteckpumpe mit eingesetztem Absteckstift kann in vorteilhafter Weise das obere Ende des Absteckstifts als federndes Element ausgebildet sein, wodurch eine definierte Haltekraft des Absteckstifts auch über einen großen Längentoleranzbereich möglich und eine Beschädigung oder ein versehentliches Anbringen einer weiteren Körnervertiefung damit vermieden wird. Des weiteren dient der Absteckstift in einer bevorzugten Ausgestaltung gemäß den kennzeichnenden Merkmalen des Anspruchs 8 zugleich als Sicherungselement, da er den Anschluß der Druckleitung im angebauten Zustand verhindert und so darauf hinweist, den Absteckstift vor Inbetriebnahme der Brennkraftmaschine zu entfernen.

### Zeichnung

Das erfindungsgemäße Verfahren und der zugehörige Prüfuntersatz sowie die Einspritzpumpe sind anhand von in der Zeichnung dargestellten Ausführungsbeispielen in der nachfolgenden Beschreibung näher erläutert. Es zeigen: Figur 1 eine Schnittansicht des Prüfuntersatzes mit Markiervorrichtung und eingesetzter Einsteckpumpe, Figur 2 eine Draufsicht auf die in Figur 1 gezeigte und in einer Schnittebene II geschnittenen Pumpe, in der das Fördermengenverstellglied gezeigt ist, an dem die Markierung angebracht ist; Figur 3 einen Längsschnitt durch ein zweites Ausführungsbeispiel der Einsteckpumpe mit einem einstückigen, einen federnden Endabschnitt aufweisenden Absteckstift, Figur 4 eine Draufsicht der in Figur 3 gezeigten Pumpe und insbesondere die Ausbildung des die axial gerichtete Antriebskraft aufbringenden federnden Endabschnitts des Absteckstifts.

### Beschreibung der Ausführungsbeispiele

Figur 1 zeigt im Längsschnitt eine Einzylinder-Einsteck-Kraftstoffeinspritzpumpe, im folgenden kurz Einsteckpumpe genannt, die in einem im Schnitt dargestellten Prüfuntersatz 10 eingesetzt ist. Die Einsteckpumpe weist ein Pumpengehäuse 11 auf, in welchem unter Zwischenschaltung eines Gehäuses 9 eines Druckventils 12 mittels einer Rohrverschraubung 13 ein Pumpenzylinder 14 in an sich bekannter Weise befestigt ist. Die Rohrverschraubung 13 trägt einen Anschlußstutzen 15 mit Anschlußgewinde 16 zum Anschrauben einer zu einer Einspritzdüse führenden Druckleitung. Innerhalb des Pumpenzylinders 14 ist ein Pumpenkolben 17 axial angetrieben und drehbeweglich geführt. Der Pumpenkolben 17 trägt auf seiner Mantelfläche eine schräge Steuerkante 18, die zur Bestimmung der Fördermenge mit einer Steuerbohrung 19 in der Wand des Pumpenzylinders 14 zusammenwirkt. Zur Veränderung der Fördermenge wird der Pumpenkolben 17 von einem Fördermengenverstellglied 20 verdreht, so daß sich der jeweilige Hubabstand der Steuerkante 18 von der Steuerbohrung verändert. Das Fördermengenverstellglied 20 weist hierzu eine Regulierhülse 21 und einen mit dieser gekoppelten Lenkerarm 22 und einen davon senkrecht und parallel zu Längsachse 51 der Einspritzpumpe abstehenden Mitnehmerbolzen 23 auf. Die Regulierhülse 21 ist drehfest mit dem Pumpenkolben 17 verbunden, gestattet aber dessen Hubbewegung, die durch einen über einen Federteller 24 auf den Fuß des Pumpenkolbens 17 wirkenden Nockenantrieb einer Brennkraftmaschine und einer diesem entgegenwirkenden Rückstellfeder 25 hervorgerufen wird. Der Mitnehmerbolzen 23 greift bei dem hier nicht dargestellten Anbau an eine Brennkraftmaschine in ein schlitzartiges Gegenkopplungsteil an einer brennkraftmaschineneigenen Regelstange ein. Bei mehreren im Abstand voneinander im Gehäuse der Brennkraftmaschine eingebauten Einsteckpumpen greift die Regelstange der Brennkraftmaschine an allen Mitnehmerbolzen 23 der verschiedenen Einsteckpumpen an.

Ein von dem Pumpenzylinder 14, dem Pumpenkolben 17 und dem Druckventil 12 begrenzter Arbeitsraum 27 der Einsteckpumpe steht, anders als eine nur der Leckölrückführung dienende zusätzliche Bohrung 28 mit der Steuerbohrung 19 in Verbindung, deren Mündung von dem Pumpenkolben 17 in der gezeigten unteren Totpunktstellung offengehalten und während der Pumpenförderung abgedichtet wird. Die Steuerbohrung 19 ist über einen Saugraum 29 mit einem Kraftstoffansaugstutzen 30 verbunden, der mit einer Kraftstoffansaugleitung verbunden werden kann. In ihrer Einbaulage wird die Einsteckpumpe am Gehäuse der Brennkraftmaschine mittels zweier hier nicht dargestellter, durch Langlöcher an einem einstückigen Befestigungsflansch 31 des Pumpengehäuses 11 hindurchgeführter Schrauben befestigt.

Vor ihrem Anbau an der Brennkraftmaschine wird die Einsteckpumpe auf einer Prüfbank unter Verwendung des Prüfuntersatzes 10 auf eine vorbestimmte Sollfördermenge eingestellt. Dabei wird das in die zugehörige Prüfstellung gebrachte Fördermengenverstellglied 20 mittels eine Fixiereinrichtung 33, die hier als Markiereinrichtung 40 ausgebildet ist, markiert. Hierzu weist die Markiereinrichtung 40 einen in einer Längsbohrung 36 des Pumpengehäuses 11 geführten Absteckstift 32 auf, der hier als Markierstift 32 ausgebildet ist und an seinem auf dem Lenkerarm 22 des Fördermengenverstellglieds 20 aufliegenden Ende kegelig zugespitzt ist. Das andere Ende des Markierstifts 32, ein oberer Endabschnitt 41, steht im Kraftschluß mit einem strichpunktiert angedeuteten, die erforderliche Markierungskraft vermittelnden Druckwerkzeug 40A, dessen Gegenlager gebildet wird von einem den Mitnehmerbolzen 23 das Fördermengenverstellglied 20 mittels eines Mitnehmers 39 teilweise unterfassenden und in Verlängerung des Markierstiftes 32 im Prüfuntersatz 10 verschiebbar gelagerten Abschnittskörper 38.

Figur 2 zeigt das Fördermengenverstellglied 20 mit seitlich abstehendem Lenkerarm 22, der den Mitnehmerbolzen 23 trägt und an dem, der Befestigungsstelle des Mitnehmerbolzens 23 benachtbart, eine Markierfläche 52 ausgebildet ist. Die Markierfläche 52 weist eine durch den Markierstift 32 hergestellte Markierung 37 auf, die als Vertiefung bzw. Körnereindruck mit einer Tiefe von vorzugsweise etwa 1 mm verwirklich ist.

Die Figur 3 stellt in einem partiellen Längsschnitt die Einspritzpumpe mit einem durch die Fixiereinrichtung 133 arretierten Fördermengenverstellglied 20 dar. Die Fixiereinrichtung 133 weist als einziges Element den in der Längsbohrung 36 des Pumpengehäuses 11 geführten Absteckstift 132 auf, der mit einer in die Markierung 37 ragenden und einen spielfreien Formschluß bildenden Spitze 132a ausgestattet ist. Der obere Endabschnitt 41 des Fixierstifts 32 ist, bezogen auf die Längsachse 51 der Einspritzpumpe, etwa rechtwinklig abgebogen und gekröpft, bildet hier ein Halteteil 50 aus und reicht dabei, den Anschluß einer Druckleitung an den Anschlußstutzen 15 verhindernd, nahe an das Anschlußgewinde 16 des Anschlußstutzens 15 heran. Der Anschlußstutzen 15 weist eine das Halteteil 50 aufnehmende konzentrisch verlaufende Hohlkehle 42 auf, in die, wie in Figur 4 gezeigt, das in einer radialen Ebene bogenförmig ausgebildete Halteteil 50 über einen Teilumfang, dessen Erstreckung größer als der halbe Umfang ist, durch eine partielle elastische Aufweitung formschlüssig einrastet, was an dem Halteteil 50 gegenüber dem Ausgangszustand eine axial zum Fördermengenverstellglied 20 gerichtete Auslenkung voraussetzt, die die Arretierkraft auf das Fördermengenverstellglied 20 vermittelt.

Als Ausführungsvariante des Absteckstifts 32 zeigt Figur 1 die Möglichkeit auf, daß der Absteckstift 32 auch zugleich als Markierstift 32 verwendet wird. Der Absteckstift 32 weist hierbei an seinem oberen Endabschnitt 41 in symmetrisch radialer Erweiterung einen flachen Kopf 44 auf, dessen Oberseite 45 geringfügig ballig ausgeführt ist. An der Oberseite des Kopfes 44, der so nahe an das Anschlußgewinde 16 des Anschlußstutzens 15 heranragt, daß der Anschluß einer Druckleitung nicht mehr möglich ist, liegt ein Niederhalter 46 an, der, ebenfalls den Anschluß der Druckleitung verhindernd, auf dem Anschlußgewinde 16 des Anschlußstutzens 15 aufgeschraubt ist und der einen Bund 47 aufweist, der sich in radialer Erstreckung über den seitlichen Abstand des Absteckstiftes 32 von der Längsachse 51 der Einspritzpumpe hinaus erstreckt und der mit seiner planen Unterseite 48 die axial gerichtete Fixierkraft auf das Fördermengenverstellglied 20 auf den Absteckstift 32 überträgt. Nach Pumpenanbau in einem Pumpeneinpaß der Brennkraftmaschine und Ankopplung an die brennkraftmaschinenseitige Regelstange wird das festgehaltene Fördermengenverstellglied 20 durch Lösen des Absteckstiftes 32 wieder freigegeben.

Die zuvor anhand der Figuren 1 - 4 beschriebenen Einsteckpumpen werden mittels der auch in diesen Figuren gezeigten Vorrichtungen an die zugehörige Brennkraftmaschine unter Zugrundelegung des nachstehend aufgeführten Verfahrens angebaut.
a) Die Einspritzpumpe wird in eine dem Pumpeneinpaß entsprechende Aufnahmebohrung 34 des Prüfuntersatzes 10 der Prüfbank eingesetzt und das Fördermengenverstellglied 20 vom Mitnehmer 39, dem Gegenkopplungsteil einer der brennkraftmaschineneigenen Regelstange entsprechenden Verstellstange 35, im Prüfuntersatz 10 verstellbar gehalten;
b) auf der mit einer festgelegten Prüfdrehzahl angetriebenen Prüfbank wird die Fördermengen der Einspritzpumpe gemessen und die Drehlage des Fördermengenverstellglieds 20 relativ zum Pumpengehäuse 11 solange verstellt, bis die Fördermenge der Brennkraftmaschine der Sollfördermenge entspricht;
c) die eingestellte, der Sollfördermenge zugeordnete Drehlage des Fördermengenverstellglieds 20 wird an der Einsteckpumpe festgehalten, indem am Lenkerarm 22 des Fördermengenverstellglieds 20 mittels der in der Längsbohrung 36 im Pumpengehäuse 11 geführten Markiervorrichtung 40 die Vertiefung in Form einer durch plastisches Verformen hergestellten Markierung 37 angebracht wird, wobei durch die Markierungskräfte durch einen als Teil der Stellstange 35 ausgebildeten Abstützkörper 38 aufgenommen werden, der zugleich einen Mitnehmer 39 für die Halterung und Verstellung des Fördermengenverstellglieds 20 der Einspritzpumpe 20 aufweist;
d) nach Entfernen der Markiervorrichtung 40 aus der Längsbohrung 36 wird in die Längsbohrung 36 des Pumpengehäuses 11 der Absteckstift 32 derart eingesetzt, daß er mit einer erforderlichen Andruckkraft in die Markierung 37 eingreift und das Fördermengenverstellglied 20 in seiner Prüfstellung fixiert;
e) die brennkraftmaschineneigene Regelstange wird in der der Prüfstellung des Fördermengenverstellglieds 20 entsprechenden Prüfgrundstellung blockiert;
f) die Einstellpumpe wird mit arretiertem Fördermengenverstellglied 20 in den Pumpeneinpaß der Brennkraftmaschine eingesetzt und dabei in eine endgültige Einbaulage gebracht, in der das festgehaltene Fördermengenverstellglied mit der gleichfalls festgehaltenen Regelstange gekoppelt ist und
g) in dieser Einbaulage die Einsteckpumpe an der Brennkraftmaschine befestigt und danach die Arretierung des Fördermengenverstellglieds 20 und die Blockierung der Regelstange wieder gelöst wird, wobei der stabförmige Fixierstift 32 aus der Längsbohrung 36 des Pumpengehäuses 11 durch axiales Herausziehen entfernt wird.

Beim ersten, in den Figuren 1 und 2 dargestellten Ausführungsbeispiel wird die auf einer Prüfbank unter Verwendung eines Prüfuntersatzes 10 auf eine vorbestimmte Sollfördermenge eingestellte Einsteckpumpe in dieser Betriebsstellung fixiert, indem das dabei in die zugehörige Prüfstellung gebrachte Fördermengenverstellglied 20 mit Hilfe der Markiereinrichtung 40 markiert wird und diese markierte Stellung mittels des Absteckstiftes 32, der auch schon für das Erzeugen der Markierung 37 als Markierstift 32 verwendet wurde, festgehalten wird. Damit ist die Einsteckpumpe im Herstellwerk vor- eingestellt, ohne daß der Hochdruckanschluß über die Rohrverschraubung 13 geöffnet werden mußte und kann so an den Hersteller der Brennkraftmaschine ausgeliefert werden, der den Anbau der Einspritzpumpe an die Brennkraftmaschine in an sich bekannter und beschriebener Weise vornehmen kann. Auch bei einer De- und Wiedermontage der Einsteckpumpe an der Brennkraftmaschine ist es mit Hilfe der bleibenden Markierung 37 immer gewährleistet, die ursprüngliche Pumpengrundeinstellung wiederzufinden.

Beim zweiten Ausführungsbeispiel entsprechend den Figuren 3 und 4 dient der dort gezeigte Absteckstift 132 ausschließlich der Fixierung der eingestellten, der Solleinspritzmenge entsprechenden Lage des Fördermengenverstellglieds 20. Die Markierung 37 muß zuvor, wie in den Figuren 1 und 2 gezeigt, mittels der Markiervorrichtung 40 angebracht werden.

## Patentansprüche

1. Verfahren zum Anbau einer Kraftstoffeinspritzpumpe, insbesondere einer Einzylinder-Einsteck-Kraftstoffeinspritzpumpe an eine Brennkraftmaschine, bei dem die schrägkantengesteuerte und mit einem Befestigungsflansch am Pumpengehäuse versehene Einspritzpumpe vor ihrem Anbau an die Brennkraftmaschine in eine dem Pumpeneinpaß entsprechende Aufnahmebohrung eines Prüfuntersatzes (10) einer Prüfbank eingesetzt und das Fördermengenverstellglied (20) von einem Mitnehmer einer der brennkraftmaschineneigenen Regelstangen entsprechenden Regelstange (35) im Prüfuntersatz verstellbar gehalten wird, bei mit einer festgelegten Prüfdrehzahl angetriebenen Prüfbank die Fördermenge der Einsteckpumpe gemessen und die Drehlage des Fördermengenverstellglieds (20) relativ zum Pumpengehäuse (11) so lange verstellt wird, bis die Fördermenge der Einsteckpumpe der Sollfördermenge entspricht, das Fördermengenverstellglied (20) mit Hilfe eines in eine Längsbohrung (36) des Pumpengehäuses (11) eingesetzten Absteckstiftes (32; 132) einer Fixiereinrichtung (33; 133) in der eingestellten Lage festgehalten und nach Pumpenanbau in einem Pumpeneinpaß der Brennkraftmaschine durch Lösen des Absteckstiftes (32; 132) wieder freigegeben wird, mit folgenden Verfahrensschritten:
a) die eingestellte, der Sollfördermenge zugeordnete Drehlage des Fördermengenverstellglieds (20) wird an der Einsteckpumpe festgehalten, indem an einem Teil (Lenkerarm 22) des Fördermengenverstellglieds (20) mittels einer in der Längsbohrung (36) des Pumpengehäuses (11) geführten, der Fixiereinrichtung (33; 133) entsprechenden Markiervorrichtung (40) eine Vertiefung in Form einer durch plastisches Verformen hergestellte Markierung (37) angebracht wird;
b) nach mindestens teilweisem Entfernen der Markiervorrichtung (40) wird in die Längsbohrung (36) des Pumpengehäuses (11) der Absteckstift (32; 132) derart eingesetzt, daß er mit einer erforderlichen Andruckkraft in die Markierung (37) eingreift und das Fördermengenverstellglied (20) in seiner Prüfstellung fixiert;
c) die brennkraftmaschineneigene Regelstange wird in der der Prüfstellung des Fördermengenverstellglieds (20) entsprechenden Prüfgrundstellung blockiert;
d) die Einsteckpumpe wird mit arretiertem Fördermengenverstellglied (20) in den Pumpeneinpaß der Brennkraftmaschine eingesetzt und dabei in eine endgültige Einbaulage gebracht, in der das festgehaltene Fördermengenverstellglied (20) mit der gleichfalls festgehaltenen Regelstange gekoppelt ist;
e) in dieser Einbaulage wird die Einsteckpumpe an der Brennkraftmaschine befestigt und danach die Arretierung des Fördermengenverstellglieds (20) und die Blockierung der Regelstange wieder gelöst.

2. Verfahren nach Anspruch 1, dadurch gekennzeichnet, daß der im Verfahrensschritt b) verwendete Absteckstift (32; 132) bereits im Verfahrensschritt a) als Markierungsstift (32; 132) benutzt wird und bis zum erfolgten Anbau der Einsteckpumpe an die Brennkraftmaschine an der Einsteckpumpe als Absteckstift (32; 132) verbleibt, der dann zusammen mit einem die Andruckkraft vermittelnden Niederhalter (46) die Fixiereinrichtung (33; 133) bildet.

3. Prüfuntersatz zur Durchführung des Verfahrens nach Anspruch 1 oder 2, dadurch gekennzeichnet, daß der Prüfuntersatz (10) außer der Aufnahmebohrung (34) für die Einsteckpumpe und der Stellstange (35) für die Verstellung des Fördermengenverstellglieds (20) die Markiereinrichtung (40) aufnimmt, die aus einem in der für den Absteckstift (32) vorgesehenen Längsbohrung (36) des Pumpengehäuses (11) geführten Markierungsstift (32) einem in Verlängerung des Markierungsstiftes (32) im Prüfuntersatz (10) verschiebbar gelagerten, die Kräfte des Markierungsstifts (32) aufnehmenden Abstützkörper (38) und einem den Markierstift (32) axial belastenden Druckwerkzeug (40A) besteht (Figur 1).

4. Prüfuntersatz nach Anspruch 3, dadurch gekennzeichnet, daß der Abstützkörper (38) als Teil der Stellstange (35) ausgebildet ist und zugleich einen Mitnehmer (39) für die Halterung und die Verstellung des Fördermengenverstellglieds (20) der Einsteckpumpe aufweist (Figur 1).

5. Einsteckpumpe zur Durchführung des Verfahrens nach Anspruch 1 oder 2, dadurch gekennzeichnet, daß das Fördermengenverstellglied (20) der Einsteckpumpe im Bereich seiner Kupplung mit der brennkraftmaschineneigenen Regelstange und in Verlängerung der mit einem radialen Abstand zur zentralen Längsachse (51) der Einsteckpumpe angebrachten, der Führung des Absteckstifts (32) dienende Längsbohrung (36) eine zur Aufnahme des im Verfahrensschritt c) angebrachten Markierung (37) dienende Markierfläche (52) aufweist (Figur 2).

6. Einsteckpumpe nach Anspruch 5 in Verbindung mit dem Verfahren nach Anspruch 1 oder 2, dadurch gekennzeichnet, daß in das Pumpengehäuse (11) eine dem Anschluß einer zu einer Einspritzdüse führenden Druckleitung dienende Rohrverschraubung (13) eingeschraubt ist, an deren Anschlußstutzen (15) eine für die Halterung des Absteckstiftes (132) vorgesehene Hohlkehle (42) vorhanden ist (Figur 3).

7. Einsteckpumpe nach Anspruch 6 mit im Verfahrensschritt d) eingesetztem Absteckstift (132), dadurch gekennzeichnet, daß der Absteckstift (132) an seinem oberen, dem Fördermengenverstellglied (20) abgewandten Endabschnitt (41) ein annähernd rechtwinklig zur Längsachse (51) der Einsteckpumpe abstehendes, die Hohlkehle (42) am Anschlußstutzen (15) der Einsteckpumpe zumindest über einen Teilumfang bogenförmig umfassendes, in die Hohlkehle (42) einrastendes und dabei die Andrückkraft für die Fixierung des Fördermengenverstellglieds (20) aufbringendes Halteteil (50) aufweist (Figur 3, 4).

8. Einsteckpumpe nach Anspruch 7, dadurch gekennzeichnet, daß der Absteckstift (132) im Bereich des in der Hohlkehle (42) des Anschlußstutzens (15) einrastenden Halteteils (50) derart geformt ist, daß bei eingerastetem Absteckstift (132) der Anschluß der Druckleitung nicht erfolgen kann und der Betrieb der Brennkraftmaschine einen ausgerasteten Absteckstift (132) voraussetzt (Figur 3, 4).

9. Einsteckpumpe nach Anspruch 5, mit im Verfahrensschritt d) eingesetztem Absteckstift (32), dadurch gekennzeichnet, daß der Absteckstift (32) an seinem oberen, dem Fördermengenverstellglied (20) abgewandten Endabschnitt (41) von dem flanschförmigen Niederhalter (46) in seiner Einbaulage axial niedergedrückt wird, wobei der Niederhalter (46) einen Bund (47) aufweist, der sich radial über den seitlichen Abstand des Absteckstifts (32) zur Längsachse (51) hinaus erstreckt (Figur 1).

10. Einsteckpumpe nach Anspruch 9, dadurch gekennzeichnet, daß der Absteckstift (32) an seinem oberen Endabschnitt (41) in symmetrischer radialer Erweiterung einen flachen Kopf (44) aufweist, dessen vorzugsweise geringfügig ballig ausgeführte Oberseite die Axialkraft des Niederhalters (46) übernehmend an einer planen Unterseite (48) der Bundes (47) des Niederhalters (46) anliegt (Figur 1).

11. Einsteckpumpe nach Anspruch 10, dadurch gekennzeichnet, daß der flache Kopf (44) des Absteckstifts (32) so nahe an ein Anschlußgewinde (16) des Anschlußstutzens (15) heranreicht, daß er den Anschluß der Druckleitung an den Anschlußstutzen (15) verhindert (Figur 1).

## Claims

1. Method for fitting a fuel injection pump, in particular a single-cylinder plug-in fuel injection pump, to an internal combustion engine, in which the injection pump controlled by an oblique edge and provided with a fastening flange on the pump housing is inserted in an acceptance hole of a test base (10) of a test bench corresponding to the pump spigot before it is fitted to the internal combustion engine and the delivery quantity adjustment element (20) is held in the test base so that it can be adjusted by a drive of a control rod (35) corresponding to the internal combustion engine's own control rods, the delivery quantity of the plug-in pump being measured by a test bench driven at a fixed test speed and the rotational position of the delivery quantity adjustment element (20) being adjusted relative to the pump housing (11) until such time as the delivery quantity of the plug-in pump corresponds to the required delivery quantity, the delivery quantity adjustment element (20) is locked in the adjusted position by means of a setting pin (32; 132) of a locking device (33; 133) inserted into a longitudinal hole (36) of the pump housing (11) and, after the pump has been fitted in a pump spigot of the internal combustion engine, being freed again by releasing the setting pin (32; 132), using the following method steps:
a) the adjusted rotational position of the delivery quantity adjustment element (20) associated with the required delivery quantity is locked on the plug-in pump by applying a depression, in the form of a marking (37) produced by plastic deformation, to a part (link arm 22) of the delivery quantity adjustment element (20) by means of a marking device (40) guided in the longitudinal hole (36) in the pump housing (11) and corresponding to the locking device (33; 133);
b) after at least partial removal of the marking device (40), the setting pin (32; 132) is inserted into the longitudinal hole (36) of the pump housing (11) in such a way that it engages with the necessary contact force in the marking (37) and locks the delivery quantity adjustment element (20) in its test position;
c) the internal combustion engine's own control rod is locked in the basic test position corresponding to the test position of the delivery quantity adjustment element (20);
d) the plug-in pump is inserted with locked delivery quantity adjustment element (20) into the pump spigot of the internal combustion engine and is brought by this means into a final installation position in which the locked delivery quantity adjustment element (20) is connected to the similarly locked control rod;
e) in this installation position, the plug-in pump is fastened to the internal combustion engine and the locking of the delivery quantity adjustment element (20) and the locking of the control rod are then released again.

2. Method according to Claim 1, characterised in that the setting pin (32; 132) used in method step b) is already used as the marking pin (32; 132) in method step a) and remains as setting pin (32; 132) on the plug-in pump until the fitting of the plug-in pump to the internal combustion engine has been completed, the setting pin (32; 132) then forming, together with a holding-down device (46) providing the contact force, the locking device (33; 133).

3. Test base for carrying out the method of Claim 1 or 2, characterised in that the test base (10) accepts, in addition to the acceptance hole (34) for the plug-in pump and the setting rod (35) for the adjustment of the delivery quantity adjustment element (20), the marking device (40) which consists of a marking pin (32) guided in the longitudinal hole (36), of the pump housing (11), provided for the setting pin (32), of a support body (38) supported so that it can be displaced in the extrapolation of the marking pin (32) in the test base (10) and accepting the forces of the marking pin (32), and of a pressure tool (40A) axially loading the marking pin (32) (Fig. 1).

4. Test base according to Claim 3, characterised in that the support body (38) is designed as part of the setting rod (35) and simultaneously has a drive (39) for the retention and adjustment of the delivery quantity adjustment element (20) of the plug-in pump (Fig. 1).

5. Plug-in pump for carrying out the method of Claim 1 or 2, characterised in that the delivery quantity adjustment element (20) of the plug-in pump has a marking surface (52), which is used for accepting the marking (37) applied in method step c), in the region of its connection to the internal combustion engine's own control rod and in the extrapolation of the longitudinal hole (36) provided at a radial distance from the central longitudinal axis (51) of the plug-in pump and used for guiding the setting pin (32) (Fig. 2).

6. Plug-in pump according to Claim 5 in association with the method of Claim 1 or 2, characterised in that a pipe screw connection (13) used for the connection of a pressure conduit leading to an injection nozzle is screwed into the pump housing (11), a groove (42) provided for holding the setting pin (132) being present on the connection mouthpiece (15) of the pipe screw connection (13) (Fig. 3).

7. Plug-in pump according to Claim 6 with setting pin (132) used in method step d), characterised in that the setting pin (132) has a holding part (50), engaging in the groove (42) and by this means producing the contact force for the locking of the delivery quantity adjustment element (20), on its upper end section (41) remote from the delivery quantity adjustment element (20), the holding part (50) protruding approximately at right angles to the longitudinal axis (51) of the plug-in pump and surrounding in the form of a loop the groove (42) on the connection mouthpiece (15) of the plug-in pump at least over a partial periphery (Fig. 3, 4).

8. Plug-in pump according to Claim 7, characterised in that the setting pin (132) is shaped, in the region of the holding part (50) engaging in the groove (42) of the connecting mouthpiece (15), in such a way that when the setting pin (132) is engaged, the pressure conduit cannot be connected and the operation of the internal combustion engine requires a disengaged setting pin (132) (Fig. 3, 4).

9. Plug-in pump according to Claim 5, with setting pin (32) used in method step d), characterised in that the setting pin (32) is pressed down axially in its installation position on its upper end section (41) remote from the delivery quantity adjustment element (20) by the flange-shaped holding-down device (46), the holding-down device (46) having a collar (47) which extends out radially beyond the lateral distance of the setting pin (32) from the longitudinal axis (51) (Fig. 1).

10. Plug-in pump according to Claim 9, characterised in that the setting pin (32) has a flat head (44) in symmetrical radial extension on its upper end section (41), the preferably slightly crowned top of the flat head (44) accepting the axial force of the holding-down device (46) and being in contact with a flat bottom (48) of the collar (47) of the holding-down device (46) (Fig. 1).

11. Plug-in pump according to Claim 10, characterised in that the flat head (44) of the setting pin (32) extends so close to a connecting thread (16) of the connection mouthpiece (15) that it prevents the connection of the pressure conduit to the connection mouthpiece (15) (Fig. 1).

## Revendications

1) Procédé de montage d'une pompe d'injection de carburant, notamment d'une pompe d'injection de carburant monocylindrique à emboîtement, sur un moteur à combustion interne, procédé dans lequel la pompe d'injection commandée par une arête oblique et munie d'une bride de fixation sur le carter de pompe est mise en place avant son montage sur le moteur à combustion interne dans un alésage récepteur, correspondant à l'emboîtement de la pompe, d'un socle de contrôle (10) d'un banc de contrôle, et l'organe de réglage du refoulement (20) est maintenu dans le socle de contrôle de façon à pouvoir être déplacé par un entraîneur d'une tige de réglage (35) correspondant à la tige de réglage spécifique du moteur à combustion interne, procédé dans lequel le refoulement de la pompe à emboîtement est mesuré dans un banc de contrôle entraîné à une vitesse de contrôle fixe et la position en rotation de l'organe de réglage du refoulement (20) est réglée par rapport au carter (11) de la pompe jusqu'à ce que le refoulement de la pompe à emboîtement corresponde au refoulement de consigne, l'organe de réglage du refoulement (20) est maintenu fixe dans la position ainsi réglée à l'aide d'une broche d'implantation (32; 132) d'un dispositif de fixation (33; 133) mise en place dans un perçage longitudinal (36) du carter (11) de la pompe, et après le montage de la pompe dans un emboîtement de pompe du moteur à combustion interne, cet organe de réglage du refoulement est à nouveau libéré en enlevant la broche d'implantation (32; 132), avec les étapes suivantes du procédé :
a) la position en rotation réglée, correspondant au refoulement de consigne, de l'organe de réglage du refoulement (20) est maintenue fixe en ce que un repérage (37) réalisé sous la forme d'une cavité par déformation plastique est rappporté sur une partie (bras pivotant 22) de l'organe de réglage du refoulement (20) au moyen d'un dispositif de repérage (40), correspondant à un dispositif de fixation (33; 133), et guidé dans le perçage longitudinale (36) du carter (11) de la pompe.
b) après que le dispositif de repérage (40) ait été au moins partiellement retiré, la broche d'implantation (32; 132) est mise en place dans le perçage longitudinal (36) du carter (11) de la pompe de façon qu'elle vienne en prise sur le repérage (37) avec un effort d'application suffisant pour fixer l'organe de réglage du refoulement (20) dans sa position de contrôle.
c) la tige de réglage spécifique du moteur à combustion interne est bloquée dans la position de base de contrôle correspondant à la position de contrôle de l'organe de réglage du refoulement (20).
d) la pompe à emboîtement, avec l'organe de réglage du refoulement (20) bloqué, est mise en place dans l'emboîtement de la pompe sur le moteur à combustion interne et amenée dans une position de montage définitive, dans laquelle l'organe de réglage du refoulement (20) maintenu fixe est couplé avec la tige de réglage également maintenue fixe.
e) dans cette position de montage, la pompe à emboîtement est fixée sur le moteur à combustion interne et ensuite le blocage de l'organe de réglage du refoulement (20) et le blocage de la tige de réglage sont à nouveau supprimés.

2) Procédé selon la revendication 1, caractèrisé en ce que la broche d'implantation (32; 132) utilisée dans l'étape b) du procédé est déjà utilisée dans l'étape a) du procédé en tant que broche de repérage (32; 132) et reste sur la pompe à emboîtement en tant que broche d'implantation (32; 132) jusqu'à ce que le montage de la pompe sur le moteur à combustion interne soit effectué, et elle constitue alors le dispositif de fixation (33; 133) conjointement avec un serre-flanc (46) transmettant l'effort d'application.

3) Socle de contrôle pour la mise en oeuvre du procédé selon la revendication 1 ou la revendication 2, caractérisé en ce que ce socle de contrôle (10) reçoit, en dehors de l'alésage récepteur (34) pour la pompe à emboîtement et de la tige de réglage (35) pour le déplacement de l'organe de réglage du refoulement (20), le dispositif de repérage (40) qui est constitué par une broche de repérage (32) guidée dans le perçage longitudinal (36) du carter (11) de la pompe prévu pour la broche d'implantation (32), par une structure de soutient (38) montée de façon à pouvoir se déplacer dans le prolongement de la broche de repérage (32) dans le socle de contrôle (10), et absorbant les efforts de la broche de repérage (32), et par un outil de pression (40A) sollicitant axialement la broche de repérage (32) (figure 1).

4) Socle de contrôle selon la revendication 3, caractérisé en ce que la structure de soutient (38) constitue une partie de la tige de réglage (35) et en même temps un entraîneur (39) pour le maintient et le déplacement de l'organe de réglage du refoulement (20) de la pompe à emboîtement (figure 1).

5) Pompe à emboîtement pour la mise en oeuvre du procédé selon la revendication 1 ou la revendication 2, caractérisée en ce que l'organe de réglage du refoulement (20) de la pompe à emboîtement comporte au voisinage de son couplage avec la tige de réglage spécifique du moteur à combustion interne et dans le prolongement du perçage longitudinal (36) rapporté à une certaine distance radiale de l'axe longitudinal central (51) de la pompe à emboîtement et servant à guider la broche d'implantation (32), une surface de repérage (52) prévue pour recevoir le repérage (37) appliqué à l'étape c) du procédé (figure 2).

6) Pompe à emboîtement selon la revendication 5 en combinaison avec le procédé selon la revendication 1 ou la revendication 2, caractérisée en ce que dans le carter (11) de la pompe est vissé un vissage tubulaire (13) servant au raccordement d'une canalisation de refoulement aboutissant à un injecteur, vissage tubulaire sur la tubulure de raccordement (15) duquel est ménagée une gorge (42) prévue pour supporter la broche d'implantation (132) (figure 3).

7) Pompe à emboîtement selon la revendication 6 avec la broche d'implantation (132) mise en place à l'étape d) du procédé, pompe caractérisée en ce que la broche d'implantation (132) comporte à sa partie terminale supérieure (41) opposée à l'organe de réglage du refoulement (20) une partie de maintient (50) s'écartant approximativement à angle droit vers l'axe longitudinal (51) de la pompe à emboîtement, entourant en forme d'arc au moins sur une partie de la périphérie, la gorge (42) sur la tubulure de raccordement (15) de la pompe à emboîtement, s'enclenchant dans cette gorge (42) et appliquant l'effort de pressage pour la fixation de l'organe de réglage du refoulement (20) (figure 3, 4).

8) Pompe à emboîtement selon la revendication 7, caractérigée en ce que la broche d'implantation (132), au voisinage de la partie de maintient (50) s'enclenchant dans la gorge (42) de la tubulure de raccordement (15), est conformée de façon que lorsque la broche d'implantation (132) est enclenchée, le raccordement de la canalisation de refoulement ne peut pas s'effectuer et le fonctionnement du moteur à combustion interne suppose que la broche d'implantation (132) soit libérée de son enclenchement (figure 3,4).

9) Pompe à emboîtement selon la revendication 5 avec la broche d'implantation (32) mise en place à l'étape d) du procédé, caractérisée en ce que la broche d'implantation (32) est pressée axialement vers le bas dans sa position de montage sur sa partie terminale supérieure (41), opposée à l'organe de réglage du refoulement (20) par serre-flanc en forme de collorette (46), tandis que ce serre-flanc (46) comporte un bandeau (47) qui s'étend radialement vers l'extérieur par rapport à l'axe longitudinal (51) au-delà de la distance latérale de la broche d'implantation (32) (figure 1).

10) Pompe à emboîtement selon la revendication 9, caractérisée en ce que la broche d'implantation (32) comporte a sa partie terminale supérieure (41) une tête plate (44) s'élargissant radialement de façon symétrique, et dont la face supérieure de préférence légèrement bombée et recevant l'effort axial du serre-flanc (46) s'applique contre une face inférieure plane (48) du bandeau (47) du serre-flanc (46).

11) Pompe à emboîtement selon la revendication (10) caractérisée en ce que la tête plate (44) de la broche d'implantation (5) arrive si près au voisinage d'un filetage de raccordement (16) de la tubulure de raccordement (15) qu'elle empêche le raccordement de la canalisation de refoulement sur cette tubulure de raccordement (15) (figure 1).
